# EUROPÄISCHE PATENTSCHRIFT

(11) **EP 0 628 671 B1**
(45) Veröffentlichungstag und Bekanntmachung des Hinweises auf die Patenterteilung: **28.02.1996**
(21) Anmeldenummer: 94108602.7
(22) Anmeldetag: 06.06.1994
(51) Int. Cl.: E04B 2/46, E04B 2/44

(54) **Dämmstein**
Insulating building block
Bloc de construction isolant

(30) Priorität: 11.06.1993 DE 4319423
(43) Veröffentlichungstag der Anmeldung: 14.12.1994
(73) Patentinhaber: Wolf, Michael D., D-64589 Stockstadt (DE)
(72) Erfinder: Wolf, Michael D., D-64589 Stockstadt (DE)
(74) Vertreter: Katscher, Helmut, Dipl.-Ing.

(56) Entgegenhaltungen:
- FR-A- 1 253 283
- US-A- 2 634 602

## Beschreibung

Die Erfindung betrifft einen Dämmstein für ohne Fugenmörtel zu errichtendes Mauerwerk, mit einem entlang der Steinoberseite verlaufenden, horizontalen Verfüllkanal, mit einem den horizontalen Verfüllkanal kreuzenden, innerhalb des Dämmsteins verlaufenden vertikalen Verfüllschacht mit mehreren, mindestens teilweise parallel zu den Seitenwänden des Dämmsteins verlaufenden Luftschlitzen, wobei in den beiden Stirnwänden des Dämmsteins jeweils eine vertikale Schachtaussparung vorgesehen ist, die mit einer zugeordneten Schachtaussparung des jeweils benachbarten Dämmsteins einen gemeinsamen Verfüllschacht bildet, und wobei beiderseits der jeweiligen Schachtaussparung jeweils ein zur Stirnseite des Dämmsteins offener Luftschlitz angeordnet ist, der mit einem entsprechenden Luftschlitz des jeweils benachbarten Dämmsteins fluchtet. Ein derartiger Dämmstein ist aus der US-A-2634602 bekannt.

Derartige Dämmsteine dienen dazu, ein Mauerwerk ohne eine Fugenvermörtelung zu errichten. Hierzu werden mehrere Lagen von Dämmsteinen trocken versetzt. Anschließend wird flüssiger Mörtel, nämlich Normalmörtel oder Leichtmauermörtel (LM 21) in die vertikalen Verfüllschächte eingebracht und fließt in die horizontalen und vertikalen Verfüllkanäle, so daß innerhalb des Mauerwerks ein Gitter aus Mörtel entsteht, das einen sicheren Verbund des Mauerwerks gewährleistet.

Üblicherweise sind die Dämmsteine an ihren Stirnseiten und an ihrer Ober- und Unterseite mit Vorsprüngen bzw. Rücksprüngen versehen, die nach Art von Nut und Feder ineinandergreifen. Damit wird eine gegenseitige Ausrichtung der Dämmsteine und eine Abdichtung der Verfüllkanäle nach außen erreicht, so daß der Verfüllmörtel nicht bis zu den außenliegenden Seitenflächen der Dämmsteine durchdringen kann. Dadurch wird die Bildung von Wärmebrücken im Bereich der Stoßfugen und Lagerfugen verhindert.

Bei einem bekannten Dämmstein (Prospekt "MH-Dämmstein" der MH-Zentralgesellschaft, Darmstadt) sind jeweils zwei innerhalb des Dämmsteins verlaufende vertikale Verfüllschächte vorgesehen. Die Stirnwände benachbarter Dämmsteine liegen dicht aneinander, so daß kein Mörtel in die Stoßfuge eindringen kann. Die Luftschlitze sind nur zur Steinunterseite hin offen, um das Eindringen von Mörtel in die Luftschlitze zu verhindern.

Bei diesen bekannten Dämmsteinen ist der Abstand zwischen jedem vertikalen Verfüllschacht und der benachbarten Stirnfläche des Dämmsteins verhältnismäßig gering, so daß in diesem Bereich keine ausreichend wirksamen Luftschlitze untergebracht werden können. Insbesondere ist es in diesem Bereich nicht möglich, parallel zu den Seitenwänden des Dämmsteins und damit parallel zur Wandebene des Mauerwerks verlaufende Luftschlitze vorzusehen. Bei einem anderen bekannten Dämmstein (DE-A-29 04 129), der aber keine Verfüllkanäle und Verfüllschächte aufweist, sind mehrere, parallel zu den Seitenwänden verlaufende, einander überlappende Luftschlitze vorgesehen. Einige dieser Luftschlitze sind zu den Stirnseiten des Dämmsteins offen und gehen in entsprechende Luftschlitze des jeweils benachbarten Dämmsteins über.

Bei einem weiteren bekannten Dämmstein, bei dem stirnseitige Schachtausnehmungen benachbarter Dämmsteine gemeinsam jeweils einen vertikalen Verfüllschacht bilden (DE-B-30 38 407), sind flache, parallel zu den Seitenwänden verlaufende vertikale Kanäle vorgesehen, die aber nur wenig zur Wärmedämmwirkung beitragen, weil zwischen ihnen verhältnismäßig breite Materialbrücken bestehen, die vor allem im Bereich der vertikalen Verfüllschächte zur Bildung von Wärmebrücken führen, die sich von einer Seitenwand zur gegenüberliegenden Seitenwand erstrecken.

Bei einem bekannten Dämmstein der eingangs genannten Gattung (US-A-2 634 602, Fig. 5) liegt die gesamte Stirnfläche des Dämmsteins, zu der sowohl die vertikale Schachtaussparung als auch die beiderseits davon liegenden Luftschlitze offen sind, in einer einzigen Ebene, in der die benachbarten Dämmsteine zusammenstoßen. Die jeweils zwischen der vertikalen Schachtaussparung und dem benachbarten offenen Luftschlitz liegenden Flächen sind relativ schmal, so daß es infolge der Ungenauigkeiten bei der Dämmsteinherstellung und der Verarbeitung unvermeidbar ist, daß der notwendigerweise verhältnismäßig flüssig eingefüllte Mörtel aus der vertikalen Schachtaussparung auch in die benachbarten Luftschlitze eindringt und deren Wärmeisolationswirkung dadurch mindestens teilweise unterbricht.

Aufgabe der Erfindung ist es daher, einen Dämmstein der eingangs genannten Gattung so auszubilden, daß die Luftschlitze ihre Isolierfunktion auch beibehalten, wenn die Verfüllkanäle und Verfüllschächte mit Mörtel verfüllt werden.

Diese Aufgabe wird erfindungsgemäß dadurch gelöst, daß der Dämmstein, der mit mindestens einem vertikalen Verfüllschacht vorgesehen ist, mit einem an der einen Stirnwand ausgebildeten vertikalen Vorsprung und einer an der gegenüberliegenden Stirnwand ausgebildeten vertikalen Ausnehmung versehen ist, die eine mörteldichte Nut- und Feder-Verbindung benachbarter Dämmsteine bilden, daß die jeweiligen vertikalen Schachtaussparungen in den vertikalen Vorsprung bzw. in der vertikalen Ausnehmung vorgesehen sind und daß die jeweiligen Luftschlitze beiderseits der stirnseitigen vertikalen Ausnehmung und des vertikalen Vorsprungs angeordnet sind.

Die Anordnung des im Stoßfugenbereich liegenden Verfüllschachts innerhalb der mörteldichten Nut- und-Feder-Verbindung bewirkt, daß kein Mörtel aus dem Verfüllschacht in Richtung zu den beiden Seitenwänden vordringen kann. Nur dadurch wird es ermöglicht, beiderseits dieses Verfüllschachts Luftschlitze vorzusehen, die im Stoßfugenbereich nicht durch eindringenden Mörtel unterbrochen werden, sondern gerade auch dort eine wirksame Isolierung zu den beiden Außenseiten des Mauerwerks hin bilden.

Die stirnseitig offenen Luftschlitze aneinanderstoßender Dämmsteine gehen ineinander über und bilden somit im Bereich der Stoßfuge eine wirksame Wärmedämmung, durch die vor allem der dort gebildete Verfüllschacht zu den Außenseiten des Mauerwerks abgedämmt wird.

Um eine besonders wirksame Wärmedämmung zu erreichen, ist vorzugsweise vorgesehen, daß sich die zur Stirnseite offenen Luftschlitze mit anderen Luftschlitzen innerhalb des Dämmsteins überlappen.

Vorzugsweise ist jeweils benachbart und parallel zu den beiden Seitenwänden und außerhalb des horizontalen Verfüllkanals ein Luftschlitz angeordnet, der an der Oberseite und der Unterseite des Dämmsteins offen ist.

Dadurch wird auch der innerhalb des Dämmsteins liegende Verfüllschacht zu den Seitenwänden hin wirksam abgedämmt, wobei sich der Luftschlitz in der darüber- bzw. darunterliegenden Steinlage fortsetzt.

Die Erfindung wird nachfolgend an einem Ausführungsbeispiel näher erläutert, das in der Zeichnung dargestellt ist. Es zeigt:
Fig. 1 einen Dämmstein in einer Draufsicht,
Fig. 2 den Dämmstein nach Fig. 1 in einer Stirnansicht in Richtung des Pfeiles II in Fig. 1,
Fig. 3 eine Unteransicht des Dämmsteins nach Fig. 1 und
Fig. 4 einen Schnitt längs der Linie IV-IV in Fig. 1.

Der in der Zeichnung dargestellte Dämmstein besteht vorzugsweise aus einem wärmedämmendem Material, beispielsweise aus Blähton-Körpern mit Zement-Bindemittel. Der Dämmstein dient dazu, Mauerwerksabschnitt durch trockenes Versetzen der Dämmsteine zu errichten und anschließend Verfüllmörtel einzubringen, um den Mauerwerksverbund herzustellen.

Der in der Zeichnung dargestellte Dämmstein ist angenähert quaderförmig und weist eine Oberseite 1, eine Unterseite 2, Seitenwände 3 und Stirnwände 4, 5 auf.

Die eine Stirnwand (rechts in Fig. 1) weist in ihrem mittleren Bereich einen senkrecht verlaufenden Vorsprung 6 auf, der nach Art einer Nut-und-Feder-Verbindung in eine entsprechende Ausnehmung 7 der anderen stirnwand 4 des jeweils benachbarten Dämmsteins greift und ein mörteldichte Verbindung bildet. Die Seitenwände des Vorsprungs 6 und der Ausnehmung 7 können leicht angeschrägt sein, damit der Vorsprung 6 mit einer Keilwirkung in die Ausdehnung 7 greift.

In entsprechender Weise ist an der Unterseite 2 ein längsverlaufender Vorsprung 8 vorgesehen, der in eine entsprechende Ausnehmung 9 an der Oberseite 1 der jeweils darunterliegenden Dämmsteine greift.

An der Oberseite 1 des Dämmsteins ist im Bereich der Ausnehmung 9 ein in Längsrichtung verlaufender, flacher trogförmiger Verfüllkanal 10 vorgesehen, der sich in jeder Steinlage des Mauerwerks über deren gesamte Länge horizontal erstreckt.

Ein im Querschnitt zylindrischer vertikaler Verfüllschacht 11 ist innerhalb des Dämmsteins angeordnet und kreuzt den horizontalen Verfüllkanal 10.

In den beiden stirnwänden 4, 5 des Dämmsteins ist in dem Vorsprung 6 bzw. in der Ausnehmung 7 jeweils eine vertikale Schachtaussparung 12, 13 vorgesehen, die mit der zugeordneten Schachtaussparung 13 bzw. 12 des jeweils benachbarten Dämmsteins einen gemeinsamen vertikalen Verfüllschacht 14 bildet, wie in Fig. 3 gezeigt ist. Dort ist der anschließende Dämmstein mit strichpunktierten Linien teilweise dargestellt.

Der so gebildete vertikale Verfüllschacht 14 ist durch die ineinandergreifende Nut-und-Feder-Verbindung zu beiden Außenseiten hin weitestgehend mörteldicht abgeschlossen.

Mehrere schmale Luftschlitze 15-19 verlaufen alle parallel zu den seitenwänden 3. Da diese Luftschlitze alle quer zur Wärmeflußrichtung verlaufen, ergeben sie eine größtmögliche Wärmedämmwirkung zwischen den beiden Seitenwänden 3 des Dämmsteins.

Wie man aus der Darstellung in den Fig. 3 und 4 erkennt, sind alle Luftschlitze 15-19 zur Unterseite 2 hin offen. Luftschlitze 15 einer innenliegenden Gruppe erstrecken sich zwischen den vertikalen Verfüllschächten 11 und 14. Die sich jeweils nach außen anschließenden Luftschlitze 16 erstrecken sich bis nahe zu den Stirnwänden 4, 5. Parallel und im Abstand dazu folgen nach außen hin kürzere Luftschlitze 17. Beiderseits in Verlängerung dieser Luftschlitze 17 und beiderseits der stirnseitigen Schachtaussparungen 12 bzw. 13 ist jeweils ein Luftschlitz 19 vorgesehen, der zur Stirnseite 4 bzw. 5 hin offen ist. Wie man aus Fig. 3 erkennt, gehen diese Luftschlitze 19 benachbarter Dämmsteine ineinander über und bilden im Mauerwerksverband einen durchgehenden Luftschlitz, der die im Stoßfugenbereich gebildeten Verfüllschächte 14 nach außen hin abdämmt.

Da wie beschrieben kein Mörtel aus dem Verfüllschacht 14 bis in den Bereich der Luftschlitze 19 vordringt, wird die Wärmedämmwirkung der Luftschlitze im Stoßfugenbereich nicht unterbrochen.

Jeweils benachbart und parallel zu den beiden Seitenwänden 3 ist ein Luftschlitz 18 angeordnet, der an der Oberseite 1 und der Unterseite 2 des Dämmsteins offen ist. Dieser Luftschlitz 18 liegt außerhalb des horizontalen Verfüllkanals 10 und setzt sich im Mauerwerksverband in den entsprechenden Luftschlitzen 18 der darüber bzw. darunter angeordneten Steinlage fort, wie in Fig. 4 angedeutet ist.

In den Fig. 3 und 4 ist mit Kreuzschraffur angedeutet, daß die horizontalen Verfüllkanäle 10 und die vertikalen Verfüllschächte 11 und 14 mit Mörtel verfüllt sind, der den endgültigen Verbund des Mauerwerks aus Dämmsteinen herstellt. Die Stoßfugen und Lagerfugen bleiben dabei frei von Fugenmörtel.

Gegenüber der Verwendung von bekannten Dämmsteinen hat das so errichtete Mauerwerk eine im wesentlichen verbesserte Wärmedämmwirkung. Bei einer Steinrohdichte von d=500 kg/m³ beträgt die Wärmeleitfähigkeit λ =0,141 14/m⁰K. Dies ergibt für den Stein bei einer Steindicke von 30 cm einen Wärmedurchgangswert k = 0,47 W/m ⁰K. Im Vergleich dazu hat ein herkömmlicher Dämmstein eine Wärmeleitfähigkeit von λ =0,20 W/m ⁰K und einen Wärmedurchgangswert k = 0,64 w/m ⁰K.

## Patentansprüche

1. Dämmstein für ohne Fugenmörtel zu errichtendes Mauerwerk, mit einem entlang der Steinoberseite (1) verlaufenden, horizontalen Verfüllkanal (10), mit mindestens einem den horizontalen Verfüllkanal (10) kreuzenden, innerhalb des Dämmsteins verlaufenden vertikalen Verfüllschacht (11) mit mehreren, mindestens teilweise parallel zu den Seitenwänden (3) des Dämmsteins verlaufenden Luftschlitzen (15-18), wobei in den beiden Stirnwänden (4, 5) des Dämmsteins jeweils eine vertikale Schachtaussparung (12 bzw. 13) vorgesehen ist, die mit einer zugeordneten Schachtaussparung (13 bzw. 12) des jeweils benachbarten Dämmsteins einen gemeinsamen Verfüllschacht (14) bildet, wobei beiderseits der jeweiligen Schachtaussparung (12 bzw. 13) jeweils ein zur Stirnseite (4 bzw. 5) des Dämmsteins offener Luftschlitz (19) angeordnet ist, der mit einem entsprechenden Luftschlitz (19) des jeweils benachbarten Dämmsteins fluchtet, und wobei der Dämmstein mit einem an der einen Stirnwand ausgebildeten vertikalen Vorsprung (6) und einer an der gegenüberliegenden Stirnwand (4) ausgebildeten vertikalen Ausnehmung (7) versehen ist, die eine mörteldichte Nut- und Feder-Verbindung benachbarter Dämmsteine bilden, die jeweiligen vertikalen Schachtaussparungen (12, 13) in den vertikalen Vorsprung (6) bzw. in der vertikalen Ausnehmung (7) vorgesehen sind, und die jeweiligen Luftschlitze (19) beiderseits der stirnseitigen vertikalen Ausnehmung (7) und des vertikalen Vorsprungs (6) angeordnet sind.

2. Dämmstein nach Anspruch 1, dadurch gekennzeichnet, daß sich die zur Stirnseite (4 bzw. 5) offenen Luftschlitze (19) mit anderen Luftschlitzen (16, 18) innerhalb des Dämmsteins überlappen.

3. Dämmstein nach Anspruch 1, dadurch gekennzeichnet, daß alle Luftschlitze (15-19) parallel zu den Seitenwänden (3) verlaufen.

4. Dämmstein nach Anspruch 1, dadurch gekennzeichnet, daß jeweils benachbart und parallel zu den beiden Seitenwänden (3) und außerhalb des horizontalen Verfüllkanals (10) ein Luftschlitz (18) angeordnet ist, der an der Oberseite (1) und der Unterseite (2) des Dämmsteins offen ist.

5. Dämmstein nach Anspruch 1, dadurch gekennzeichnet, daß innerhalb des Dämmsteins nur ein einzelner vertikaler Verfüllschacht (11) vorgesehen ist.

6. Dämmstein nach Anspruch 1 oder 2, dadurch gekennzeichnet, daß der vertikale Verfüllschacht (11 bzw. 14) einen kreisrunden Querschnitt hat.

## Claims

1. Insulating block for masonry to be erected without jointing mortar, having a horizontal filling channel (10) running along the top of the block (1), with at least one vertical filling shaft (11) crossing the horizontal filling channel (10), running inside the insulating block, with several air slots (15-18) running at least partly parallel to the side walls (3) of the insulating block, a vertical shaft recess (12 or 13) being provided in each of the two face walls (4, 5) of the insulating block, which forms, with a common filling shaft (14) with a corresponding shaft recess (13 or 12) of each adjacent insulating block, an air slot (19), in each case open to the front (4 or 5) of the insulating block being located, which is aligned with a corresponding air slot (19) of each adjacent insulating block, and the insulating block being fitted with a vertical projection (6) constructed on one of the face walls and a vertical recess (7) constructed on the opposite face wall (4), which form a mortar-tight tongue-and-groove joint of adjacent insulating blocks, the vertical shaft recesses (12, 13) each being provided into the vertical projection (6) or in the vertical recess (7), and the air slots (19) each being located on both sides of the front vertical recess (7) and of the vertical projection (6).

2. Insulating block according to Claim 1, characterized in that the air slots (19) open to the front (4 or 5) overlap with other air slots (16, 18) inside the insulating block.

3. Insulating block according to claim 1, characterized in that all the air slots (15-19) run parallel to the side walls (3).

4. Insulating block according to Claim 1, characterized in that an air slot (18), is located in each case adjacent and parallel to the two side walls (3) and outside the horizontal filling channel (10), said slot being open on the top (1) and the bottom (2) of the insulating block.

5. Insulating block according to Claim 1, characterized in that only a single vertical filling shaft (11) is provided inside the insulating block.

6. Insulating block according to Claim 1 or 2. characterized in that the vertical filling shaft (11 or 14) has a circular cross-section.

## Revendications

1. Bloc de construction isolant pour maçonnerie susceptible d'être dressée sans mortier de jonction, comportant un canal de remplissage horizontal (10) s'étendant le long de la partie supérieure (1) du bloc, au moins un puits de remplissage vertical (11) s'étendant à l'intérieur du bloc isolant et croisant le canal de remplissage (10) horizontal, ledit puits présentant plusieurs fentes d'aération (15 à 18) s'étendant au moins en partie parallèlement aux parois latérales (3) du bloc isolant, bloc dans lequel un évidement de puits vertical (12 ou 13) est ménagé respectivement dans les deux parois frontales (4, 5) du bloc isolant, ledit évidement formant avec un évidement de puits associé (13 ou 12) du bloc isolant respectivement voisin un puits de remplissage commun (14), une fente d'aération (19) ouverte sur la face frontale (4 ou 5) du bloc isolant est agencée sur les deux côtés de l'évidement de puits respectif (12 ou 13), ladite fente d'aération s'alignant sur une fente d'aération (19) correspondante du bloc respectivement voisin, le bloc isolant est pourvu d'une saillie verticale (6) formée sur une paroi frontale et d'un creux vertical (7) formé sur la paroi frontale (4) en regard, ladite saillie et ledit creux forment une liaison à rainure et languette étanche au mortier entre des blocs isolants, les évidements de puits verticaux respectifs (12, 13) sont ménagés dans la saillie verticale (6) ou dans le creux vertical (7), et les fentes d'aération respectives (19) sont agencées sur les deux côtés du creux vertical (7) côté frontal et de la saillie verticale (6).

2. Bloc de construction isolant selon la revendication 1, caractérisé en ce que les fentes d'aération (19) ouvertes sur la face frontale (4 ou 5) chevauchent d'autres fentes d'aération (16, 18) à l'intérieur du bloc isolant.

3. Bloc de construction isolant selon la revendication 1, caractérisé en ce que toutes les fentes d'aération (15 à 19) s'étendent parallèlement aux parois latérales (3).

4. Bloc de construction isolant selon la revendication 1, caractérisé en ce qu'une fente d'aération (2), qui est ouverte sur la partie supérieure (1) et la partie inférieure (2) du bloc isolant, est agencée respectivement au voisinage et parallèlement aux deux parois latérales (3), à l'extérieur du canal de remplissage horizontal (10).

5. Bloc de construction isolant selon la revendication 1, caractérisé en ce qu'un puits de remplissage vertical (11) seulement est prévu à l'intérieur du bloc isolant.

6. Bloc de construction isolant selon la revendication 1 ou 2, caractérisé en ce que le puits de remplissage vertical (11 ou 14) a une section transversale circulaire.
